# EUROPÄISCHE PATENTSCHRIFT

(11) **EP 0 575 784 B1**
(45) Veröffentlichungstag und Bekanntmachung des Hinweises auf die Patenterteilung: **11.10.1995**
(21) Anmeldenummer: 93108820.7
(22) Anmeldetag: 02.06.1993
(51) Int. Cl.: E05C 9/18

(54) **Treibstangenverschluss für Flügel von Fenstern, Türen od.dgl.**
Espagnolette for the wings of windows, doors or the like
Crémone pour panneaux de fenêtres, portes ou similaires

(30) Priorität: 10.06.1992 DE 4218909
(43) Veröffentlichungstag der Anmeldung: 29.12.1993
(73) Patentinhaber: SIEGENIA-FRANK KG, 57074 Siegen (DE)
(72) Erfinder: Rieder, Rudolf, A-9063 Karnburg (AT); Zimmermann, Michael, D-5900 Siegen (DE); Türk, Achim, D-5905 Burbach (DE)

(56) Entgegenhaltungen:
- DE-A- 1 816 581
- DE-A- 2 335 964
- FR-A- 2 236 375

## Beschreibung

Die Erfindung betrifft eine Verschlußvorrichtung, nämlich einen Treibstangenbeschlag für Flügel, insbesondere für Dreh- und Drehkippflügel, von Fenstern, Türen od. dgl. mit längsverschiebbaren Treibstangen und darauf angebrachten Schließzapfen od. dgl., die beim axialen Verschieben der Treibstange zum Verriegeln des Flügels hinter die Schließnase von am feststehenden Rahmen oder an einem Nachbarflügel angeordneten Schließblechen od. dgl. greifen. Die Schließzapfen können dabei exzentrisch und schwergängig verdrehbar an der Treibstange befestigt sein, damit durch eine Drehung jedes einzelnen Schließzapfens sich dieser gegenüber der Treibstange verstellen läßt, z.B. um den Flügelandruck des geschlossenen Flügels gegen den feststehenden Rahmen variieren zu können.

Bei den üblicherweise als Verschlußvorrichtungen für Türen, Fenster od. dgl. zum Einsatz gelangenden Treibstangenbeschlägen sind die Schließzapfen und die Schließbleche so ausgelegt, daß sie sich in der Verschluß-Schaltstellung der Treibstangen mit parallel zur Flügel- und zur Rahmenebene gerichteten Flächen gegeneinander abstützen können. Diese Bauart von Treibstangenbeschlägen ist immer dann von Vorteil, wenn die jeweils von einem Schließzapfen und einem Schließblech gebildeten Verriegelungsstellen sich an einer Stelle befinden, die von einer zwischen dem Rahmen und dem Flügel vorgesehenen Scharnier bzw. Gelenkachse entfernt liegt.

Nachteilig ist jedoch die genannte Ausgestaltung von Schließzapfen und Schließblechen dann, wenn diese - wie bei einem sogenannten Zentralverschluß üblich - auch zwischen denjenigen Flügel- und Rahmenholmen eingebaut werden sollen, die durch eine Scharnier- bzw. Gelenkachse miteinander in Verbindung stehen, wie das beispielsweise bei Dreh- und Drehkippflügel-Fenstern, -Türen od. dgl. der Fall ist. Wird nämlich in einem solchen Einbaufall bei um die betreffende Gelenkachse geöffentem Flügel vom Benutzer - bewußt oder unbewußt - eine Fehlschaltung des Treibstangenbeschlages vorgenommen, dann treffen bei einer nachfolgenden Schließbewegung des Flügels Schließzapfen und Schließbleche in unerwünschter Weise aufeinander und werden dadurch Beanspruchungen ausgesetzt, die zu ihrer Beschädigung oder gar Zerstörung führen können.

Zur Vermeidung dieser Nachteile der Treibstangenbeschläge mit herkömmlicher Ausgestaltung von Schließzapfen und Schließblechen sind daher schon verschiedene Vorschläge gemacht worden.

Aus der DE-A- 18 16 581 ist es zur Verhinderung von Schäden an Schließblechen und Schließzapfen bereits bekannt, diese mit aufeinander abgestimmten konischen Innen- bzw. Außenflächen auszustatten und ihnen dabei zwischen Flügel und Rahmen eine Einbaulage zu geben, bei der ein Schließen des Flügels auch in Verschluß-Schaltstellung des Treibstangenbeschlages keine Schäden verursachen kann. Erreicht wird dies dadurch, daß bestimmte Konusflächen-Bereiche von Schließzapfen und Schließblech Kreisbogen tangieren, deren Zentrum mit der Gelenkachse zwischen Flügel und Rahmen wenigstens annähernd Deckungslage hat.

Für den gleichen Einsatzzweck sind mit der DE-C- 23 35 964 auch schon einen Treibstangenbeschlag aufweisende Verschlußvorrichtungen für Fenster, Türen od. dgl. vorgeschlagen worden, bei denen die Schließzapfen eine pilzkopfartige Gestalt haben und auf einer Treibstange sitzen, die hinter einer Stulpschiene längsschiebbar geführt und zugleich als Biegefeder abgestützt ist. Trifft in diesem Falle der pilzkopfartige Schließzapfen nach einer vorhergehenden Fehlschaltung der Treibstange bei der Schließbewegung des Flügels auf die Stirnfläche der Schließnase am Schließblech, dann weicht die Treibstange elastisch durchfedernd in die Beschlagnut aus, bis die Mittelsenkrechte des Schließzapfens und die Mittelsenkrechte des Schließbleches übereinanderstehen und nunmehr der Pilzkopf des Schließzapfens in das Schließblech unter Rückfederung der Treibstange eintauchen kann.

Nachteilig bei dieser bekannten Verschlußvorrichtung ist insbesondere, daß der Pilzkopf des Schließzapfens nur eine relativ kurze Anlagefläche aufweist und damit einem entsprechend hochen Verschleiß unterliegt.

Ein gemeinsamer Nachteil beider bekannten Ausführungsformen von Verschlußvorrichtungen liegt darin, daß sogenannte Zentralverschlüsse mit in der Nähe von Scharnier- bzw. Gelenkachsen zwischen Flügel und Rahmen angeordneten Riegelstellen spezielle Beschlags-Bauteile erfordern, die zusätzlich zu den Beschlags-Bauteilen herkömmlicher Art hergestellt und auf Lager genommen werden müssen. Der Aufwand für solche Zentralverschlüsse ist daher beträchtlich.

Die vorliegende Erfindung zielt auf die Vermeidung der Nachteile des vorbekannten, eingangs angegebenen Standes der Technik und stellt sich die Aufgabe, eine weitestgehende Nutzung von Beschlags-Bauteilen sogenannter Standardbeschläge zu ermöglichen, dabei aber deren Funktionalität auch beim Einbau in der Nähe von Gelenkachsen zu gewährleisten.

Gelöst wird diese Aufgabe nach der Erfindung dadurch, daß Hülsen vorgesehen sind, die auf die herkömmlichen, vorzugsweise zylindrischen, Schließzapfen od. dgl. aufdrückbar sind, wobei die Innenkontur der Hülsen der Außenkontur der Schließzapfen od. dgl. angepaßt ist und die Hülsen eine angeschrägte bzw. gegenihre Längsmitte geneigte Außenkontur haben.

An sich bekannte zylindrische Schließzapfen können also erfindungsgemäß jederzeit nachträglich mit einer z.B. eine konische Außenkontur aufweisenden Hülse überzogen werden, um die Erfindungsidee zu verwirklichen. In der Praxis hat es sich als zweckmäßig erwiesen, die Hülsen mit konischer Außenkontur durch einen Preßsitz auf den Schließzapfen mit zylindrischer Außenkontur zu fixieren. Die Montage der Konushülsen kann dabei vom Fenster- und Türenbauer selbst vorgenommen werden, woraus der Vorteil erwächst, daß zusätzlich zu den standardmäßig ausgeführten Beschlags-Bauteilen nur die losen Konushülsen und hierzu passende Schließbleche bereitgehalten werden müssen.

Erfindungsgemäß sind die Hülsen axial auf die Standard-Schließzapfen od. dgl. aufschiebbar, wobei die Neigung von deren äußerer Mantelfläche und die Neigung der Schließblecheinnenkontur so aufeinander abgestimmt werden, daß sich der Schließzapfen in der Verschluß-Schaltstellung des Treibstangenbeschlages um eine vorgegebene Gelenkachse aus dem Schließblech heraus und in dieses hinein drehen läßt.

Durch die exzentrische Verstellbarkeit der Standard-Schließzapfen kann die Andruckverstellung auch dann bewirkt werden, wenn der diese nachträglich mit einer Konushülse überzogen sind. Denkbar ist es allerdings auch, die Konushülse mit unterschiedlichen Wanddicken zu versehen, beispielsweise die Bohrung in der Konushülse exzentrisch anzuordnen, um hierdurch die justierbare Andruckwirkung zu verbessern. Da Konushülse und angepaßtes Schließblech eine relativ große gegenseitige Anlagefläche bilden, wird auftretender Verschleiß minimiert.

Besonders vorteilhaft anwendbar ist ein die Erfindungsmerkmale aufweisender Treibstangenverschluß bei Fenstern, Türen od. dgl. mit mehr als zwei ohne feste Mittelpfosten unmittelbar nebeneinander in den Rahmen eingebauten Flügeln, also bei mindestens dreiflügeligen Fenstern, Türen od. dgl.. Hier können nämlich die mittleren Flügel nur nach Entriegelung der benachbarten Flügel geöffnet werden. Durch den Einsatz der konischen Schließzapfen und der hierzu passenden Schließbleche an der Scharnier- bzw. Gelenkachsenseite ist in diesem Falle das beschädigungslose Schließen der mittleren Flügel auch in Verschluß-Schaltstellung ihres Treibstangenbeschlages möglich.

In der Zeichnung sind Ausführungsbeispiele des Gegenstandes der Erfindung dargestellt. Es zeigt
- Fig. 1: in schematischer Ansichtsdarstellung ein Fenster bzw. eine Tür mit Drehkippflügel,
- Fig. 2: in ausführlicher Darstellung einen waagerechten Schnitt durch das Fenster nach Fig. 1,
- Fig. 3: eine schematische Ansichtsdarstellung eines dreiflügeligen Fensters ohne feste Mittelpfosten,
- Fig. 4: in ausführlicher Darstellung einen waagerechten Schnitt durch das Fenster nach Fig. 3,
- Fig. 5: in etwas größerem Maßstab den erfindungswesentlichen Teilbereich des in Fig. 4 gezeigten Fensters, wobei der eine (linke) Flügel Schließlage einnimmt, während der andere (rechte) Flügel sich in einer um einen geringen Winkel geöffneten Drehlage befindet und
- Fig. 6: in größerem Maßstab und Sprengdarstellung die erfindungswesentlichen Teile eines Treibstangenbeschlages.

In Fig. 1 der Zeichnung ist ein Drehkippfenster bzw. eine Drehkipptür zu sehen, bei dem bzw. der der Flügel 3 über das untere Ecklager 1 und das obere Scherenlager 2 mit dem feststehenden Rahmen 10 in Verbindung steht. Über die Handhabe 4 ist ein mit Treibstangen ausgestatteter Drehkippbeschlag herkömmlicher Bauart betätigbar, welcher jedoch der Einfachheit halber in Fig. 1 nicht gezeigt wird.

Zur gelenkseitigen Verriegelung des um die Drehachse 5 relativ zum Rahmen 10 beweglichen Flügels 3 ist in der dortigen Beschlagnut 6 eine Treibstange 7 unter einer Stulpschiene längsverschieblich geführt, wie das deutlich der Fig. 2 entnommen werden kann. Hieraus ist auch ersichtlich, daß an der Treibstange 7 übliche Schließzapfen 8 von zylindrischer Gestalt sitzen, die durch Längsverschieben der Treibstange 7 hinter Schließnasen 9 von am Rahmen 10 sitzenden Schließblechen 11 gestellt werden können.

Auf die zylindrisch gestalteten Schließzapfen 8 sind benachbart der Gelenkachse 5 konische Hülsen 14 aufgepreßt, die sich zum freien Ende des Schließzapfens 8 hin verjüngen und an den Schließblechen 11 mit den Schließnasen 9 zusammenwirken, deren Innenflächen 13 eine Neigung haben, die an die Konizität der Hülsen 14 angepaßt ist.

Auch an der Verschlußseite des in Fig. 2 gezeigten Fensters ist eine Verschlußvorrichtung eingebaut. Diese unterscheidet sich jedoch von der gelenkseitigen Verschlußvorrichtung dadurch, daß sie nur über die zylindrischen Schließzapfen 8 mit den Schließnasen 9 eines Schließbleches 11 zusammenwirkt. Dabei haben die Schließzapfen 8 und die Schließbleche 11 eine herkömmliche, standardmäßige Ausbildung.

Fig. 3 der Zeichnung zeigt in Prinzipdarstellung ein Fenster bzw. eine Tür bei dem in den feststehenden Rahmen drei Flügel 15, 16, 18 ohne feste Mittelpfosten - also unmittelbar nebeneinander - eingebaut sind. Der rechte Flügel 15 ist dabei über ein unteres Ecklager 1 und ein oberes Scherenlager 2 am Rahmen 10 aufgehängt und z.B. als Drehkippflügel ausgeführt. Der linke Flügel 18 wird über ein unteres Lager 1 und ein oberes Lager 2 als Drehflügel am Rahmen 10 gehalten, während der Mittelflügel 16 über spezielle Drehlager 17 als Drehflügel mit dem Rahmen in Verbindung steht. Die Öffnungsseite des rechten Flügels 15 und die Öffnungsseite des Mittelflügels 16 sind einander zugewandt und wirken nach dem sogenannten Stulpflügel-Prinzip zusammen.

Die Öffnungsseite des linken Flügels 18 ist der Gelenk- bzw. Drehlagerseite des Mittelflügels 16 zugeordnet, wobei die Gesamtanordnung nach Fig. 3 im Horizontal schnitt aus Fig. 4 der Zeichnung hervorgeht.

Während der rechte Flügel 15 - der sogenannte Gangflügel - und der Mittelflügel 16 - der sogenannte Standflügel - durch einen Treibstangenverschluß herkömmlicher Bauart miteinander und mit dem Rahmen 10 verriegelt werden können, indem zylindrische Schließzapfen 8 mit den Schließnasen dazu passender Schließbleche in Wirkverbindung treten, ist für die Verriegelung des linken Flügels 18 mit der Gelenk- bzw. Drehlagerseite des mittleren Flügels 16 eine spezielle Ausführung eines Treibstangenbeschlages erforderlich. Es wird hier nämlich koaxial auf jeden zylindrischen Schließzapfen 8 herkömmlicher Bauart eine konische Hülse 14 aufgepreßt, die mit einem dazu passend ausgeführten Schließblech 11 in Wirkverbindung tritt. Die Treibstange 7 des Treibstangenbeschlages ist dabei nach Fig. 4 mittels einer Stulpschiene am linken Flügel 18 montiert, so daß auch die Schließzapfen 8 mit den aufgepreßten Konushülsen 14 am Flügel 18 sitzen. Folglich sind die zugehörigen Schließbleche 11 an der Gelenk- bzw. Drehlagerseite des Mittelflügels 16 montiert.

Da die Innenflächen 13 der Schließnasen 9 an den Schließblechen 11 eine an die Umfangsflächen der konischen Hülse 14 angepaßte Neigungslage haben, kann - wie Fig. 5 zeigt - der Mittelflügel 16 um die Achse 22 seiner Gelenke 17 problemlos geöffnet und geschlossen werden, ohne daß zuvor die Schließzapfen 8/14 durch Betätigung des Treibstangenbeschlages am linken Flügel 18 aus den Schließblechen 11/13 des Mittelflügels 16 ausgerückt werden müssen. Diese Möglichkeit ist dadurch geschaffen, daß die äußeren Mantelflächen der konischen Hülsen 14 und die Innenflächen 13 der Schließnasen 9 der Schließbleche 11 jeweils Kreisbögen tangieren, deren Zentrum mit der Gelenkachse 22 wenigstens annähernd zusammenfällt, wie das in Fig. 5 der Zeichnung angedeutet ist.

Der in den linken Flügel 18 eingebaute - spezielle - Treibstangenbeschlag kann einfach dadurch geschaffen werden, daß auf die zylindrisch ausgeführten Schließzapfen 8 eines Standard-Beschlages nachträglich eine Konushülse 14 axial aufgepreßt wird und daß dazu dann an der Gelenk- bzw. Drehlagerseite des Mittelflügels 16 Schließbleche 11 mit entsprechend geneigten Innenflächen 13 ihrer Schließnasen 9 montiert werden.

In Fig. 6 ist unten die standardmäßige Ausführung eines Treibstangenverschlusses zu sehen, bei dem unter einer Stulpschiene eine Treibstange 7 längsschiebbar geführt ist, die die Schließzapfen 8 mit zylindrischer Grundgestalt trägt. Dabei sind die Schließzapfen 8 exzentrisch ausgeführt und schwergängig verdrehbar mit der Treibstange 7 verbunden.

Auf den zylindrischen Schließzapfen 8 läßt sich koaxial die innen zylindrische und außen konische Hülse 14 aufstecken, und zwar insbesondere mit Preßsitz aufdrücken, wobei dieser Vorgang jederzeit nachträglich - sowohl beim Beschlaghersteller als auch beim Fenster- und Türenbauer - stattfinden kann.

Sobald die zylindrischen Schließzapfen 8 durch Aufpressen der konischen Hülsen 14 zu konischen Schließzapfen 8/14 umfunktioniert sind, wird es notwendig, die herkömmlichen Schließbleche 11 durch spezielle Schließbleche 11 zu ersetzen, bei denen die Schließnasen 9 an ihrer Innenfläche 13 eine dem Konuswinkel entsprechende Neigungslage erhalten.

Es ist nicht unbedingt notwendig, die normalen zylindrischen Schließzapfen 8 der Treibstangenverschlüsse exzentrisch verstellbar mit der Treibstange 7 zu verbinden. Vielmehr können auch die konischen Hülsen 14 eine exzentrisch zur Außenkontur liegende Innenkontur erhalten, damit durch unterschiedliche Exzenterlagen entsprechend unterschiedliche Andruckwirkungen beim Zusammenwirken mit den Schließblechen 11 entstehen.

Denkbar ist es allerdings auch sowohl die zylindrischen Schließzapfen 8 als auch die konischen Hülsen 14 mit Exzentrizitäten zu versehen, um hierdurch eine größere Einstellvariation zu ermöglichen.

Schließlich besteht auch die Möglichkeit, die konischen Hülsen 14 mit einer Bauhöhe bzw. axialen Länge zu benutzen, welche die Bauhöhe bzw. axiale Länge der zylindrischen Schließzapfen 8 überschreitet. In diesem Falle erhalten die Schließzapfen 8 nach dem Aufbringen der konischen Hülsen 14 eine entsprechend größere axiale Wirklänge. Diese empfiehlt sich immer dann, wenn zwischen benachbarten Flügel- und/oder Rahmenholmen Falzluftabstände überbrückt werden müssen, die größer ausfallen, als dies gewöhnlich der Fall ist.

Die exzentrische Verstellbarkeit der zylindrischen Schließzapfen 8 und/oder der konischen Hülsen 14 relativ zur Treibstange 7 und/oder zur Stulpschiene des Treibstangenverschlusses ist insbesondere dann von Vorteil, wenn die Längsmitte der Beschlagnut 6 im Flügel 18 und die Längsmitte 21 der am Mittelflügel 16 befestigten Schließbleche 11 aus einbautechnischen Gründen nicht exakt übereinstimmend vorgesehen werden können. Die Exzentrizität macht es auch in diesem Falle möglich, den Schließdruck zwischen den beiden Flügeln 16 und 18 optimal zu justieren.

## Patentansprüche

1. Treibstangenverschluß für Flügel, insbesondere für Dreh- und Drehkippflügel, von Fenstern, Türen od. dgl. mit längsverschiebbaren Treibstangen (7) und darauf angebrachten Schließzapfen (8) od. dgl., die beim axialen Verschieben der Treibstangen (7) zum Verriegeln des Fensters bzw. der Tür hinter die Schließnasen (9) von am feststehenden Rahmen (10) oder einem Nachbarflügel (16) angeordneten Schließblechen (11) greifen,
**dadurch gekennzeichnet,**
daß Hülsen (14) vorgesehen sind, die auf die herkömmlichen, vorzugsweise zylindrischen, Schließzapfen (8) od. dgl. aufdrückbar sind, wobei die Innenkontur der Hülsen (14) der Außenkontur der Schließzapfen (8) od. dgl. angepaßt ist und die Hülsen (14) eine angeschrägte bzw. gegen ihre Längsmitte geneigte Außenkontur haben.

2. Treibstangenverschluß nach Anspruch 1,
**dadurch gekennzeichnet,**
daß die Hülsen (14) axial auf die Standard-Schließzapfen (8) od. dgl. aufschiebbare Konushülsen sind.

3. Treibstangenverschluß nach einem der Ansprüche 1 und 2,
**dadurch gekennzeichnet,**
daß die Neigung der Außenkontur der Hülsen (14) und die Neigung der Innenkontur (13) der Schließnasen (9) an den Schließblechen (11) aufeinander abgestimmt sind und daß dabei jeder Schließzapfen (8/14) in Verschluß-Schaltstellung des Treibstangenbeschlages um eine vorgegebene Gelenkachse (5 bzw. 22) aus dem Schließblech (11) heraus oder in dieses hinein drehbar ist.

4. Treibstangenverschluß nach einem der Ansprüche 1 bis 3,
**gekennzeichnet durch,**
exzentrische Verstellbarkeit des Schließzapfens (8) auf der Treibstange (7).

5. Treibstangenverschluß nach einem der Ansprüche 1 bis 4,
**dadurch gekennzeichnet,**
daß die konische Hülse (14) relativ zu ihrer zylindrischen Innenkontur unterschiedliche Wanddicken aufweist.

6. Treibstangenverschluß nach Anspruch 5,
**dadurch gekennzeichnet,**
daß die Innenkontur der konischen Hülse (14) exzentrisch zur Außenkontur vorgesehen ist.

## Claims

1. A positioning bar fastening for moving members, hereinafter called leaves, more particularly for turn and turn-tilt leaves of windows or doors or the like, having longitudinally movable positioning bars (7) and, disposed thereon, closing pins or studs (8) or the like which, when the positioning bars (7) are moved axially to fasten the leaf, engage behind the closing projections (9) of closing plates (11) disposed on the fixed frame (10) or on an adjacent leaf (16),
characterised in that
sleeves (14) are provided which can be pressed on to the conventional and preferably cylindrical closing studs (8) or the like, the inner contour of the sleeves (14) being adapted to the outer contour of the studs (8) or the like, the sleeves (14) having an outer contour which is bevelled - i.e., inclined towards their longitudinal centre.

2. A fastening according to claim 1,
characterised in that
the sleeves (14) are conical sleeves adapted to be pushed axially on to the standard studs (8) or the like.

3. A fastening according to claim 1 or 2,
characterised in that
the inclination of the outer contour of the sleeves (14) and the inclination of the inner contour (13) of the closing projections (9) on the closing plates (11) are adapted to one another and, when the positioning bar fitting is in the fastened position, each closing stud (8/14) can be rotated around a predetermined pivoting axis (5, 22 respectively) so as to move out of or into the closing plate (11).

4. A fastening according to any of claims 1 to 3,
characterised by
eccentric adjustability of the stud (8) on the positioning bar (7).

5. A fastening according to any of claims 1 to 4,
characterised in that
the conical sleeve (14) has different wall thicknesses relatively to its cylindrical inner contour.

6. A fastening according to claim 5,
characterised in that
the inner contour of the conical sleeve (14) is eccentric of its outer contour.

## Revendications

1. Fermeture de tringles de commande pour battants de fenêtres, vantaux de portes ou panneaux d'autres fermetures de baies du même genre, plus particulièrement pour vantaux battants et vantaux oscillo-battants, pourvus de tringles de commande (7) pouvant coulisser longitudinalement et de tenons de fermeture (8) ou autres éléments du même type placés sur les tringles de commande et qui, lors du coulissement axial des tringles de commande (7) s'engrènent à l'arrière des taquets de fermeture (9) des tôles de fermeture (11) disposées sur le châssis fixe (10) ou sur un vantail adjacent, **caractérisée en ce que** sont prévus des manchons, lesquels peuvent être engagés sur les tenons de fermeture (8) ou autres éléments du même type traditionnels et de préférence cylindriques, le profil intérieur des manchons (14) étant adapté au profil extérieur des tenons de fermeture (8) ou autres éléments du même type et les manchons (14) présentant un profil extérieur oblique respectivement incliné par rapport au centre de leur axe longitudinal.

2. Fermeture de tringles de commande selon la revendication 1, caractérisée en ce que les manchons (14) sont des manchons coniques pouvant être engagés axialement sur les tenons de fermeture standard (8) ou autres éléments du même type.

3. Fermeture de tringles de commande selon l'une ou l'autre des revendications 1 et 2, caractérisée en ce que l'inclinaison du profil extérieur des manchons (14) et l'inclinaison du profil intérieur (13) des taquets de fermeture (9) sont adaptés l'un à l'autre et en ce que dans ce cas chacun des tenons de fermeture (8/14) peut, en position de fermeture de la tringle de commande, être tourné autour d'un axe d'articulation (5, respectivement 22) donné hors de la tôle de fermeture (11) ou dans celle-ci.

4. Fermeture de tringles de commande selon l'une ou l'autre des revendications 1 à 3, caractérisée par une ajustabilité excentrée du tenon de fermeture (8) sur la tringle de commande (7).

5. Fermeture de tringles de commande selon l'une ou l'autre des revendications 1 à 4, caractérisée en ce que le manchon conique (14) présente différentes épaisseurs de paroi par rapport à son profil intérieur cylindrique.

6. Fermeture de tringles de commande selon la revendication 5, caractérisée en ce que le profit intérieur du manchon conique (14) est prévu de manière excentrée par rapport au profil extérieur.
